# EUROPÄISCHE PATENTSCHRIFT

(11) **EP 0 394 240 B1**
(45) Veröffentlichungstag und Bekanntmachung des Hinweises auf die Patenterteilung: **30.10.1991**
(21) Anmeldenummer: 88904912.8
(22) Anmeldetag: 09.06.1988
(51) Int. Cl.: B65H 1/04, B65H 31/08, B65H 31/10

(54) **STAPELFACH FÜR BLATTFÖRMIGE AUFZEICHNUNGSTRÄGER IN EINER DRUCKEINRICHTUNG**
PILE RECEIVER FOR SHEETS FOR PRINTING IN A PRINTER
COMPARTIMENT POUR PILES DE FEUILLES D'IMPRESSION DANS UNE IMPRIMANTE

(30) Priorität: 15.03.1988 DE 3808621
(43) Veröffentlichungstag der Anmeldung: 31.10.1990
(73) Patentinhaber: Siemens Nixdorf Informationssysteme Aktiengesellschaft, 33102 Paderborn (DE)
(72) Erfinder: KLAPETTEK, Gerhard, D-6300 Giessen (DE); HAUS, Rainer, D-6301 Biebertal (DE); POLZER, Karl-Heinz, D-6315 Mücke 8 (DE)
(74) Vertreter: Fuchs, Franz-Josef, Dr.-Ing.
(86) Internationale Anmeldenummer: DE8800341
(87) Internationale Veröffentlichungsnummer: WO8908597

(56) Entgegenhaltungen:
- DE-U- 8 509 213
- US-A- 4 229 650

## Beschreibung

Stapelfach für blattförmige Aufzeichnungsträger in einer Druckeinrichtung

Die Erfindung bezieht sich auf ein Stapelfach für blattförmige Aufzeichnungsträger in einer Druckeinrichtung mit Niveauregelung der Stapeloberfläche gemäß dem Oberbegriff des Hauptanspruches. Ein solches Stapelfach ist zum Beispiel aus US-A-4 229 650 bekannt.

Höhenverstellbare Stapelfächer für blattförmige Aufzeichnungsträger sind als solche in einer Vielzahl von Anwenduncsfäller bekannt. Sie können in der Form von Eingabefächern eingesetzt sein, bei denen die gestapelten Aufzeichnungsträger Blatt für Blatt mit Hilfe von Vereinzelungs-oder Abzugseinrichtungen vom Stapel abgelöst und in Richtung auf eine Transportbahn der Druckeinrichtung bewegt werden. Vielfach sind derartige Vereinzelungseinrichtungen nicht verschwenkbar ausgebildet, so daß das Stapelfach eine Hubbewegung ausführen muß, um bei abnehmender Stapelhöhe den nothwendigen Reibkontakt der Vereinzelungseinrichtung mit der Stapeloberfläche aufrechtzuerhalten.

Ein solches, in der Höhe verstellbares Stapelfach für blattförmige Aufzeichnungsträger kann aber auch ein Ausgabefach sein, in dem bedruckte Aufzeichnungsträger, zu einem Stapel geordnet, nacheinander abgelegt werden. Dabei kann es sein, daß die Stapeloberfläche kontinuierlich der Position der Transportbahn in der Ausgabestation angepaßt werden muß, um eine ordnungsgemäße Ablage der Aufzeichnungsträger zu gewährleisten. Es kann aber auch sein, daß die ankommenden Aufzeichnunosträger durch Vorschubeinrichtungen, die mit der Stapeloberfläche in Reibkontakt stehen, in dem Stapelfach ausgerichtet werden. Auch in diesem Fall ist eine kontinuierliche Niveauregelung des Stapels von Aufzeichnungsträgern erforderlich.

Da derartige Anwendungsfälle durchaus nicht ungewönnlich sind, sind dem Fachmann auch eine Reihe von Läsungen für eine Niveauregelung eines Aufzeichnungsträgerstapels seit langem bekannt. Man hat beispielsweise dafür Spindelantriebe eingesetzt, die aufgrund ihrer Steigung den Vorteil einer geringen Hubbewegung bei einer relativ großen Drehbewegung aufweisen. Nachteilig bei solchen Spindelantrieben Ist, wie bei ebenso bekannten pneumatisch oder hydraulisch gesteuerten Stapelfächern, der relativ hohe, mit entsprechenden Kosten verbundene konstruktive Aufwand. Ähnliches gilt auch für in diesen Anwendungsfällen bekanntgewordene Getriebe, bei denen ein rotatorisch bewegtes Ritzel mit einer Zahnstange kämmt.

Kostengünstiger und deshalb relativ häufig verwendet sind Seilzug- oder Kettensysteme, die an das vertikal geführte Stapelfach angehängt sind und durch einen Antriebsmotor gezogen bzw. gedreht werden, um das Stapelfach in der gewünschten Weise vertikal nachzustellen.

All diese bekannten Systeme mögen für bestimmte Anwendungsfälle Vorteile haben, befriedigen jedoch nicht als kostengünstige und dennoch betriebssichere Lösung bei einem: Stapelfach für blattförmige Aufzeichnungsträcer, das bei einem entsprechenden Stapelvermögen relativ schwer ist. Dies gilt insbesondere um so mehr, wenn das Stapelfach. vorzugsweise lediglich von einer Wandseite her geführt sein soll, um möglichst große konstruktive Freiheit, beispielsweise auch in der Anordnung mehrerer derartiger Stapelfächer untereinander zu gewinnen.

Der Erfindung liegt daher die Aufgabe zugrunde, ein Stapelfach für blattförmige Aufzeichnungsträger der eingangs genannten Art zu schaffen, das trotz einer hohen aufzunehmenden Last in Form eines umfangreichen Aufzeichnungsträger-stapels bei seiner Vertikalbewegung sicher geführt ist und trotzoem kostengünstig hergestellt werden kann.

Bei einem Stapelfach der eingangs genannten Art wird diese Aufgabe erfindungsgemäß mit den im Kennzeichen des Hauptanspruchs beschriebenen Merkmalen gelöst.

Die erfindungsgemäße Lösung sieht zunächst einmal vor, daß als Rahmenteile Führungsschienen verwendet werden, die in bezug auf das Verhältnis Ihrer Masse zu der Steifigkeit günstig liegen. Wenn man derartige Führungsschienen, wie vorzugsweise angestrebt, als Strangpreßprofile ausbildet, bestehen Möglichkeiten der Querschnittsgestaltung, die eine besonders hohe Steifigkeit bei geringem Gewicht zuläßt. Dennoch sind aufgrund des Herstellungsverfahrens kostengünstige Lösungen erreichbar.

Das höhenverstellbare Teil eines erfindungsgemäß ausgebildeten Stapelfaches ist aus der Stirnwand und seitlich aus dessen Längsseite vorspringenden Fachbodenträgern gebildet. Lediglich die Stirnwand ist an ihren Schmalseiten in den Führungsschienen vertikal verschiebbar und vorzugsweise jeweils zweifach mit einem ausreichenden vertikalen Abstand festgelegt, um das hohe Drehmoment des einseitig unter-stützten Aufzeichnungsträgerstapels aufzufanger. Die formschlüssige Führung für die vertikale Verstellung der Stirnwand schließlich bildet eine axial in die Führungsschienen eingelegte und dort verspannte Kette in Verbindung mit einem angetriebenen Ritzel.

Derartige Ketten werden in einer Vielzahl von Anwendungsfällen benötigt und sind daher kostengünstige Massenprodukte. Dennoch ist die in der Führungsschiene aufgespannte Kette funktionell einer Zahnstange vergleichbar. Sie ist auch bei einer hohen Standzeit sehr betriebssicher, zumal hier die Kettenglieder immert gestreckt bleiber. Damit wird deutlich, daß gerade die Kombination einer kostengünstig herstellbaren Kette als preiswertes Getriebeelement mit Führungsschienen, deren Querschnittsform aufgrund des Herstellungsverfahrens optimal an der gegebenen Anwendungsfall anpaßbar ist, eines der wesentlichen Merkmale der Erfindung kennzeichnet. Mit der erfindungsgemäßen Verbindung beider Elemente ist eine technisch einwandfreie, betriebssichere und dennoch kostengünstige Lösung auch für hoch beanspruchte Stapelfächer trotz einseitiger Lagerung erzielbar. Weitere Vorteile, insbesondere auch von in Unteransprüchen gekennzeichneten Weiterbildungen der Erfindung sind mit ihren Einzelheiten der Beschreibung eines Ausführungsbeispieles zu entnehmen.

Ein derartiges Ausführungsbeispiel wird im folgenden anhand der Zeichnung beschrieben. Dabei zeigt:
FIG 1 eine schematische Darstellung eines erfindungsgemäß ausgebildeten Stapelfaches in einer dreidimensionalen Explosionsdarstellung, die aus Gründen der Übersichtlichkeit nur die wesentlichsten Konstruktionsmerkmale zeigt,
in FIG 2 ist eine Detailansicht einer der als Rahmen für das Stapelfach dienenden Führungsschienen gezeigt, aus der hervorgeht, wie darin eine Kette, an der sich die Stirnwand des Stapelfaches selbst hochzieht, angeordnet ist und
FIG 3 in einer weiteren Ansicht neben einem Querschnitt durch eine der Führungsschienen den schematisch dargestellten Antrieb für die Vertikalbewegung des Stapelfaches.

In FIG 1 ist aus Gründen der Übersichtlichkeit auf seine wesentlichen Merkmale reduziert, ein Stapelfach für blattförmige Aufzeichnungsträger 1 in einer Explosionsdarstellung gezeigt. Es ist deshalb auch nicht dargestellt, ab dieses Stapelfach als Ein- oder Ausgabefach für blattförmige Aufzeichnungsträger verwendet werden soll, denn auf diesen Bestimmungszweck kommt es an sich nicht an. Es wird lediglich davon ausgeganger, daß dieses Stapelfach in seiner vertikalen Position verstellbar sein muß, um beispielsweise ein bestimmtes Niveau der Stapeloberfläche der blattförmigen Aufzeichnungsträger 1 konstant zu halten, obwol sich die Stapelhöhe laufend verändert.

Dazu muß nicht das gesamte Stapelfach einschließlich aller Wandflächen höhenverstellbar sein. Im vorliegenden Ausführungsbeispiel bildet eine Stirnwand 2 des Stapelfaches zusammen mit Fachträgern 3, die vertikal vorspringend an einer seiner Seitenwände starr befestigt sind, den höhenverstellbaren Teil des Stapelfaches. Als Rahmen, in dem. dieser höhenverstellbare Teil des Stapelfaches geführt ist, sind Führungsschienen 4 voraesehen, die als Strangpreßprofile hergestellt sind. Dieses Herstellungsverfahren ermöglicht eine freizügige Gestaltung der Querschnittsform, die hier darauf optimiert ist, bei möglichst geringem Gewicht eine hohe Steifigkeit zu erzielen.

So weist jede dieser Führungsschienen 4 eine Basis 5 von im wesentlichen rechteckigem Querschnitt auf. Auf dieser Basis sitzt ein Tragkörper 6 mit etwa trapezförmigem Querschnitt auf. In diesen Tragkörper 6 sind zwei, in Richtung der Längsachse der Führungsschienen 4 verlaufende Führungsnuten 7 bzw. 8 eingelasser. Die erste Führungsnut 7 weist rechteckigen Querschnitt auf und öffnet sich nach der von der Basis 5 abgewandten Seite der Führungsschiene 4. Die zweite Führungsnut 8 ist im Tragkörper 6 dazu um 90° gedreht angeordnet, sie Öffnet sich in einer Richtung, die parallel zur Basis 5 der Führungsschienen 4 liegt.

In der Explosionsdarstellung von FIG 1 ist angedeutet, daß die erste Führungsnut 7 zur Vertikalführung der als Schlitten ausgebildeten Stirnwand 2 des Stapelfaches dient. Diese Stirnwand weist daher rechtwinklig aus ihren Schmalseiten hervorstehende Lagerzapfen 9 bzw. 10 mit darauf angeordneten Kugellagern 11 auf. Die paarweise den Schmalseiten der Stirnwand 2 zugeordneten Lagerzapfen 9 bzw. 10 mit den darauf angeordneten Kugellagern 11 haben vorzugsweise einen ausreichenden axialen Abstand voneinander. Denn im montierten Zustand des Stapelfaches laufen die Kugellager 11 jeweils in eine der ersten Führungsnuten 7 der Führungsschienen 4. Ein ausreichender radialer Abstand der ersten Lagerzapfenpaare 9 bzw. 10 untereinander gewährleistet eine sichere Führung der Stirnwand 2 des Stapelfaches in den ersten Führungsnuten 7, obwohl die an der Stirnwand 2 befestigten und den Stapel von Aufzeichnungsträger tragenden Fachträger 3 auf diese Kugellager 11 ein entsprechendes Drehmoment ausüben.

FIG 1 deutet darüber hinaus an, daß in die zweite Führungsnut 8 der Führungsschienen 4 eine Kette 12 eingelegt ist. Die Querschnittsform. der zweiten Führungsnut 8 ist diesem Kettenquerschnitt und der Gesamtfunktion der Führungsschienen mit der Maßgabe angepaßt, daß alle Möglichkeiten Genutzt werden, die Führungsschiene 4 durch Gestaltung ihrer Querschnittsform verwindungssteif zu gestalten.

In FIG 2 ist nun ein Teilschnitt durch eine der Führungsschienen 4 dargestellt, um die Anordnung der Kette 12 in der zweiten Führungsnut 8 weiter zu verdeutlichen. Die Kette 12 ist in die zweite Führungsnut 8 eingelegt. Sie ist am. oberen Ende der Führungsschiene 4 mit einer Achse 13 festgelegt, die in vertikal vorspringede Befestigungsaucen 14 der Führungsschiene 4 eingeschoben ist. Am unteren Ende der Führungsschiene 4 ist die Kette mit Hilfe einer Zugfeder 15 eingespannt. Sie ist damit unter Vorspannung stehend ortsfest in der Führungsnut 8 angeordnet. Diese Kette bildet ein Element des Getriebes, mit dem das Stapelfach höhenverstellt wird.

In FIG 3 sind weitere Elemente dieser Getriebeanordnung dargestellt. In Eingriff mit der Kette 12 steht ein Ritzel 16. Dieses Ritzel 16 ist mit einem Kettenrad 17 gekoppelt. Dieses ist in FIG 3 im Zusammenwirker. mit einer weiteren Kette 18 dargestellt, die ihrerseits über ein weiteres Kettenrad 19 von einem Ausgleichsmotor 20 angetrieben wird. In FIG 3 ist schematisch nur eine Seite der Lagerung der Stirnwand 2 angedeutet. Die gegenüberlieqende Seite ist aber spiegelbildlich symmetrisch ausgebildet, abgesehen davon, daß selbstverständlich der Ausgleichsmotor 20 nur einmal vorgesehen ist. Denn das Kettenrad 17 ist zusammen mit dem Ritzel 16 auf einer Hubwelle 21 starr angeordnet, die In der Stirnwand 2 umläuft und deren rechtes, In FIG 3 dargestelltes Ende den einen der ersten Lagerzapfen 9 bildet. Auf der gegenüberliegenden Schmalseite der Stirnwand 2 ist auf dieser Welle wiederum ein Ritzel 16 starr angeordnet, das mit einer weiteren, in die gegenüberliegende Führungsschiene 4 eingespannten Kette 12 in Wirkverbindung steht.

Der Ausgleichsmotor ist - aus Gründen der Übersichtlichkeit In der schematischen Darstellung von FIG 3 nicht cargestellt - mit dem höhenverstellbaren Teil des Stapelfaches mechanisch verbunden, vorzugsweise am Schlitten 2 festgelegt. Er ist als getakteter Getriebemotor ausgelegt, der sich selbst hemmt. Dadurch wird die momentane Vertikalposition des Stapelfaches gesichert. Zur Steuerung der Drehbewegung des Ausgleichsmotors 20 ist der Oberfläche des Stapels der blattförmigen Aufzeichnungsträger 1 zugeordnet ein Sensor 22 vorgesehen, wie in FIG 1 schematisch dargestellt ist. Dieser tastet die vertikale Lage der Stapeloberfläche ab. Dieser Sensor 22 ist damit als Niveauschalter eingesetzt, er gibt mit einer Toleranz von ca. 10 blattförmigen Aufzeichnungsträgern 1 ein Signal ab, das als Steuertaktsignal für eine gegenläufige Ausgleichsbewegung dem Ausgleichsmotor 20 zugeführt wird.

Wenn das beschriebene Ausführungsbeispiel in der Zeichnung aus Gründen der Übersichtlichkeit vereinfacht dargestellt ist, so bedeutet dies nicht die unmittelbare Beschränkung der Erfindung auf die beschriebene vereinfachte Ausführungsform. Anhand der Gestaltung des Querschnittsprofiles der Führungsschienen 4 wurde dargelegt, welcher Stellenwert der material- und gewichtsoptimierten, dabei verwindungssteifen Gestaltung beigemessen wird. Dies gilt selbstverständlich auch für die lediglich in vereinfachten Querschnittsformen dargestellten weiteren Teilen des Stapelfaches, insbesondere die Stirnwand und die Fachbodenträger 3. Diese sind hier lediglich aus Gründen der besseren Übersicht und des leichteren Verständnisses der Zeichnung in Ihren Grundformen dargestellt. Für den Fachmann ist es einleuchtend, daß die genannten Elemente in der konstruktiven Ausgestaltung Ihrer Querschnittsformen bei einer praktischen Realisierung von den dargestellten Grundformen abweichen werden, um das Erfordernis geringen Gewichtes bei hoher Steifigkeit zu erfüllen.

## Patentansprüche

1. Stapelfach für blattförmige Aufzeichnungsträger in einer Druckeinrichtung mit Niveauregelung der Stapeloberfläche durch vertikale Ausgleichsbewegung von Auflagen für den Stapel von Aufzeichnungsträgern bildenden Fachträgern (3) in bezug auf einen starren Rahmen in Abhängigkeit von der sich ändernden Stapelhöhe mit Hilfe eines durch einen Ausgleichsmotor angetriebenen Kettentriebes, **dadurch gekennzeichnet** , daß der Rahmen in Form von Führungsschienen (4) ausgebildet ist, die zu beiden Seiten des Stapelfaches und mit seiner Stirnwand (2) fluchtend einander gegenüberstehend angeordnet sind, daß diese Stirnwand zusammen mit den daraus seitlich hervorstehenden Fachträgern (3) einen Schlitten bildet, der in beiden Führungsschienen, gegen ein Verdrehen um seine Längsachse gesichert, Jeweils zweifach geführt ist, und daß der Kettentrieb (12, 16 bis 21) zur Vertikalverstellung des Schlittens Je eine in den Führungsschienen ortsfest angeordnete Kette (12) sowie jeweils ein damit kämmendes Ritzel (16) eines Ritzelpaares aufweist, das mit dem Ausgleichsmotor (20) gekoppelt und am Schlitten drehbeweglich gelagert ist.

2. Stapelfach nach Anspruch 1, **dadurch gekennzeichnet,** daß jede Führungsschiene (4) eine in Richtung deren Längsache verlaufende Führungsnut (7) zum Aufnehmen von Fürungselementen (9, 10, 11) des Schlittens (2) aufweist und daß diese Führungselemente als an den Schmalseiten des Schlittens paarweise mit ausreichendem vertikalem Abstand voneinander angeordnete Lagerzapfen (9, 10) ausgebildet sind, auf denen als Tragelement jeweils ein zum Einführen in die Führungsnut ausgebildetes Wälzlager (11) kraftschlüssig angeordnet ist.

3. Stapelfach nach Anspruch 2, **dadurch gekennzeichnet** , daß jede Führungsschiene (4) eine weitere, mit ihrer Öffnung senkrecht zur Längsachse des Schlittens (2, 3) weisende Nut (9) besitzt, in der jeweils eine der Ketten (12) ortsfest angeordnet ist, und daß auf dem einen Paar der Lagerzapfen (9) jeweils eines der mit der zugeordneten Kette kämmenden Ritzel (16) angeordnet ist.

4. Stapelfach nach Anspruch 3, **dadurch gekennzeichnet** , daß die Führungsschienen (4) am oberen Ende, der weiteren Nut (8) zugeordnet, Befestigungsaugen (14) aufweisen, in die die Kette (12) mit einem Ende eingehängt ist und daß das andere Ende der Kette über eine Zugfeder (15) am Fußende der jeweiligen Führungsschiene unter Vorspannung festgelegt ist.

5. Stapelfach nach einem der Ansprüche 2 bis 4, **dadurch gekennzeichnet** , daß eine Hubwelle (21) im Schlitten (2), parallel zu dessen Längsachse verlaufend, angeordnet ist, wobei die einen Lagerzapfen (9) deren Wellenenden bilden, auf denen die Ritzel (16) kraftschlüssig angeordnet sind, und daß auf einem dieser Wellenenden außerdem ein Kettenrad (17) ebenfalls kraftschlüssig angeordnet ist, das mit einer Antriebskette (18) kämmt, die ihrerseits über ein weiteres Kettenrad (19) von dem Ausgleichsmotor (20) angetrieben ist.

6. Stapelfach nach Anspruch 5, **dadurch gekennzeichnet** , daß der Ausgleichsmotor (20) als getakteter Getriebemotor mit Selbsthemmung ausgebildet ist, der, gesteuert durch ein Ausgangssignal eines Sensors (22) zum Abtasten der Stapelhöhe der blattförmigen Aufzeichnungsträger (1), zur Ausgleichsbewegung des Schlittens (2) des Stapelfaches aktiviert wird.

7. Stapelfach nach einem der Ansprüche 1 bis 6, **dadurch gekennzeichnet** , daß die Führungsschienen (4) als verwindungssteif ausgeführte Strangpreßprofile ausgebildet sind.

## Claims

1. Pile receiver for sheets for printing in a printer having a level control of the pile surface by vertical compensation movement of rests for receiver bearers (3) forming the pile of sheets for printing in relation to a rigid frame in dependence on the changing pile height with the aid of a drive chain driven by a compensation motor, characterised in that the frame is constructed in the form of guide rails (4) which are arranged opposite each other on both sides of the pile receiver flush with its end wall (2), in that said end wall, together with the receiver bearers (3) projecting laterally therefrom, forms a slide which is guided in a twofold manner in each case in both guide rails, secured against rotation about its longitudinal axis, and in that the chain drive (12, 16 to 21) has in each case a chain (12), arranged in a stationary manner in the guide rails, and in each case a pinion (16) of a pair of pinions meshing with said chain for vertical adjustment of the slide, said pinion being coupled to the compensation motor (20) and being mounted with rotary movement on the slide.

2. Pile receiver according to Claim 1, characterised in that each guide rail (4) has a guide groove (7) extending in the direction of its longitudinal axis for receiving guide elements (9, 10, 11) of the slide (2), and in that these guide elements are constructed as bearing pins (9, 10) arranged in pairs with sufficient vertical spacing from each other on the narrow sides of the slide, on which bearing pins in each case a rolling bearing (11), constructed for insertion into the guide groove, is arranged non-positively as bearing element.

3. Pile receiver according to Claim 2, characterised in that each guide rail (4) has a further groove (9) pointing with its opening perpendicular to the longitudinal axis of the slide (2, 3), in which groove one of the chains (12) is arranged in a stationary manner in each case, and in that one of the pinions (16), meshing with the associated chain, is arranged in each case on the one pair of bearing pins (9).

4. Pile receiver according to Claim 3, characterised in that the guide rails (4) have attachment lugs (14) at the upper end which are assigned to the further groove (8) and in which the chain (12) is hooked with one end, and in that the other end of the chain is fixed under prestress via a tension spring (15) to the foot end of the respective guide rail.

5. Pile receiver according to one of Claims 2 to 4, characterised in that a lifting shaft (21) is arranged in the slide (2) extending parallel to its longitudinal axis, the one set of bearing pins (9) forming its shaft ends, on which the pinions (16) are arranged non-positively, and in that additionally a chain wheel (17) is arranged likewise non-positively on one of these shaft ends, which chain wheel meshes with a drive chain (18) which, in turn, is driven by the compensation motor (20) via a further chain wheel (19).

6. Pile receiver according to Claim 5, characterised in that the compensation motor (20) is constructed as a clocked gear motor with a selflocking device, which gear motor, controlled by an output signal of a sensor (22) for scanning the pile height of the sheets for printing (1), is activated for the compensation movement of the slide (2) of the pile receiver.

7. Pile receiver according to one of Claims 1 to 6, characterised in that the guide rails (4) are constructed as extruded profiles of twist-free design.

## Revendications

1. Casier de réception d'une pile de supports d'enregistrement en forme de feuilles dans un dispositif d'impression, avec réglage du niveau de la face supérieure de la pile moyennant un déplacement compensatoire vertical de supports (3) du casier formant des appuis pour la pile de support d'enregistrement, par rapport à un cadre rigide, en fonction de la hauteur valeur variable de la pile, au moyen d'un dispositif d'entraînement à chaîne entraîné par un moteur de compensation, caractérisé par le fait que le cadre est réalisé sous la forme de rails de guidage (4), qui sont disposés des deux côtés du casier de réception de la pile et dont les parois frontales (2) sont alignées et en vis-à-vis l'une de l'autre, que cette paroi frontale forme, conjointement avec les supports (3) du casier qui font saillie latéralement à partir de cette paroi, un chariot, qui est guidé respectivement doublement dans deux rails de guidage, en étant bloqués contre une rotation autour de son axe longitudinal, et que le dispositif d'entraînement (12, 16 à 21) comporte, pour le déplacement vertical du chariot, respectivement une chaîne (12) installée de façon fixe dans les rails de guidage ainsi que respectivement un pignon (16) d'un couple de pignons, qui engrène avec cette chaîne, est accouplé au moteur de compensation (20) et est monté rotatif sur le chariot.

2. Casier de réception d'une pile suivant la revendication 1, caractérisé par le fait que chaque rail de guidage (4) possède une rainure de guidage (7), qui s'étend dans la direction de l'axe longitudinal du rail et sert à recevoir des éléments de guidage (9,10,11) du chariot (2), et que ces éléments de guidage sont réalisés sous la forme de tourillons (9,10) qui sont disposés par couples, sur les petits côtés du chariot, en étant séparés par une distance verticale suffisante et sur lesquels sont montés respectivement en tant qu'éléments de support, selon une liaison de force, des roulements (11) agencés de manière à être introduits dans la rainure de guidage.

3. Casier de réception d'une pile suivant la revendication 2, caractérisé par le fait que chaque rail de guidage (4) possède une autre rainure (9), dont l'ouverture est perpendiculaire à l'axe longitudinal du chariot (2,3) et dans laquelle est montée fixe respectivement l'une des chaînes (12), et que respectivement l'un des pignons (16) engrenant avec la chaîne associée est installé sur un couple des tourillons (9).

4. Casier de réception d'une pile suivant la revendication 3, caractérisé par le fait que les rails de guidage (4) comportent, sur leur extrémité supérieure, des oeillets de fixation (14) associés à l'autre rainure (8) et dans lesquels la chaîne (12) est accrochée par une extrémité, et que l'autre extrémité de la chaîne est fixée sous précontrainte au moyen d'un ressort de traction (15) à l'extrémité formant pied du rail respectif de guidage.

5. Casier de réception d'une pile suivant l'une des revendications 2 à 4, caractérisé par le fait qu'un arbre de levage (21) est disposé dans le chariot (2), parallèlement à l'axe longitudinal de ce dernier, le premier tourillon (9) constituant des extrémités de l'arbre, sur lesquelles les pignons (16) sont montés selon une liaison de force, et que sur l'une de ces extrémités de l'arbre est en outre également montée, selon une liaison de force, une roue à chaîne (17), qui engrène avec une chaîne d'entraînement (18) qui pour sa part est entraînée par le moteur de compensation (20) par l'intermédiaire d'une autre roue à chaîne (19).

6. Casier de réception d'une pile selon la revendication 5, caractérisé par le fait que le moteur de compensation (20) est réalisé sous la forme d'un moto-réducteur, commandé de façon cadencée et à blocage automatique et qui, sous la commande d'un signal de sortie d'un capteur (22) servant à explorer la hauteur de la pile des supports d'enregistrement de feuilles (1), est activé pour réaliser un déplacement compensatoire du chariot (2) du casier de réception de la pile.

7. Casier de réception d'une pile suivant l'une des revendications 1 à 6, caractérisé par le fait que les rails de guidage (4) sont constitués sous la forme de profilés extrudés résistants à la torsion.
